# EUROPÄISCHE PATENTSCHRIFT

(11) **EP 1 126 103 B1**
(45) Veröffentlichungstag und Bekanntmachung des Hinweises auf die Patenterteilung: **29.11.2006**
(21) Anmeldenummer: 01102208.4
(22) Anmeldetag: 31.01.2001
(51) Int. Cl.: E05B 17/22, E05B 65/12, E05B 47/00

(54) **Kraftfahrzeug-Türschloss und Verfahren zum Steuern desselben**
Vehicle lock and method of controlling said lock
Serrure pour véhicule et procédé de commande pour une telle serrure

(30) Priorität: 11.02.2000 DE 10006118; 03.05.2000 DE 10021186
(43) Veröffentlichungstag der Anmeldung: 22.08.2001
(73) Patentinhaber: Brose Schliesssysteme GmbH & Co. KG, 42369 Wuppertal (DE)
(72) Erfinder: Mauel, Ingo, 42899 Remscheid (DE); Berger, Rainer, 42859 Remscheid (DE)
(74) Vertreter: Gesthuysen, von Rohr & Eggert

(56) Entgegenhaltungen:
- EP-A- 0 147 549
- EP-A- 0 785 323
- DE-A- 19 819 611

## Beschreibung

Die vorliegende Erfindung betrifft ein Kraftfahrzeug-Türschloß gemäß dem Oberbegriff des Anspruchs 1 sowie ein Verfahren zum Steuern eines Kraftfahrzeug-Türschlosses gemäß dem Oberbegriff des Anspruchs 6.

Unter Kraftfahrzeug-Türschloß ist hier generell ein Seitentürschloß, ein Hecktürschloß, ein Heckklappenschloß, ein Haubenschloß o. dgl. eines Kraftfahrzeugs zu verstehen.

Ein Kraftfahrzeug-Türschloß mit den eingangs genannten Merkmalen ist aus der Praxis bekannt. Es weist einen elektromotorischen Antrieb für ein zugeordnetes Stell- bzw. Schließelement des Kraftfahrzeug-Türschlosses auf. Das Kraftfahrzeug-Türschloß weist ferner einen Sensor zur Erfassung der Position, insbesondere Drehlage des Antriebs oder des zugeordneten Stellelements, sowie eine Steuereinrichtung auf, die zur Positionierung des Antriebs bzw. des Stellelements in einer Sollposition den Antrieb an einem zeitlich bzw. örtlich vor der Sollposition liegenden Abschaltpunkt abschaltet bzw. kurzschließt. Der elektromotorische Antrieb weist am Abschaltpunkt eine gewisse Bewegungsenergie auf, die zu einem nicht unbeträchtlichen Nachlauf, also einer weiteren Bewegung führt, bis der Antrieb und damit das Stell-element zum Stillstand kommen. Eine genaue Positionierung des Stellelements in der Sollposition ist jedoch nur dann möglich, wenn der auftretende Nachlauf bei der Festlegung des Abschaltpunkts berücksichtigt wird. In der Praxis hat sich gezeigt, daß der Nachlauf von verschiedenen Einflüssen derart abhängt, daß die Positioniergenauigkeit darunter leidet.

Bekannt sind Kraftfahrzeug-Türschlösser und Verfahren zu deren Steuerung, bei denen während eines gerade ablaufenden Verstellvorganges ein korrigierender Eingriff nach Maßgabe von gemessenen Werten erfolgt (EP-A-0147549; EP-A-0785323). Das erfordert eine dauernde Echtzeitmessung und Rückkopplung. Als Alternative bekannt ist ein aktives Nachbestromen eines elektrischen Antriebs falls eine Sollposition nicht erreicht wird (DE-A-19819611). Das ist aber nur mit einer zusätzlichen Anschlagkonstruktion realisierbar.

Der vorliegenden Erfindung liegt die Aufgabe zugrunde, ein Kraftfahrzeug-Türschloß mit einem elektromotorischen Positionierantrieb und ein Verfahren zum Steuern desselben anzugeben, so daß auf einfache, kostengünstige Weise ein insbesondere bei unterschiedlichen Betriebsbedingungen und insbesondere von Fertigungstoleranzen unabhängiges genaues Positionieren möglich ist.

Die obige Aufgabe wird durch ein Kraftfahrzeug-Türschloß gemäß Anspruch 1 oder ein Verfahren gemäß Anspruch 6 gelöst. Vorteilhafte Weiterbildungen sind Gegenstand der Unteransprüche.

Eine grundlegende Idee der vorliegenden Erfindung liegt darin, daß die tatsächliche Position des Antriebs und/oder des Stellelements im abgeschalteten Zustand erfaßt oder bestimmt wird und daß bei Abweichungen von der Sollposition der Abschaltpunkt bei zukünftigen Positionierungen entsprechend korrigiert wird. So wird auf einfache Weise eine Adaption ermöglicht, die zu einer hochgradig genauen Positionierung in der Sollposition führt. Insbesondere können durch die vorgenannte Maßnahme Fertigungstoleranzen automatisch ausgeglichen werden. Des weiteren wird so eine sehr genaue Positionierung auch bei unterschiedlichen Betriebsbedingungen ermöglicht.

Vorzugsweise ist vorgesehen, daß mindestens ein aktueller Betriebskennwert, insbesondere ein Anlaufkennwert des Antriebs und/oder eines zugeordneten Stellelements beim Anlaufen (Einschalten) des Antriebs erfaßt bzw. bestimmt wird und daß der mindestens eine Betriebskennwert zur Festlegung eines zeitlich und/oder örtlich vor einer Sollposition liegenden Abschaltpunktes verwendet wird. Insbesondere ist erkannt worden, daß vom Anlaufverhalten des Antriebs auch auf dessen Bremsverhalten geschlossen werden kann. So ist ohne Einsatz eines zusätzlichen Sensors eine bessere bzw. genauere Charakterisierung des Betriebsverhaltens des Antriebs bzw. dessen Elektromotors möglich.

Generell sind eine Vielzahl verschiedener Betriebs- bzw. Anlaufkennwerte bestimmbar. In bevorzugter Ausgestaltung ist vorgesehen, daß die an den Antrieb bzw. dessen Elektromotor angelegte Spannung beim Einschalten bzw. Anlaufen des Antriebs als erster Anlaufkennwert erfaßt wird - zumindest sofern diese variieren kann - und daß die anfängliche Geschwindigkeit, Beschleunigung und/oder dazu korrespondierende bzw. davon abgeleitete Werte des Antriebs und/oder des zugeordneten Stellelements als zweiter Anlaufkennwert erfaßt wird bzw. werden. Es hat sich gezeigt, daß mittels dieser Anlaufkennwerte die erforderliche, zeitliche bzw. örtliche Vorverlegung des Abschaltpunkts bezüglich der Sollposition, die im abgeschalteten Zustand eingenommen werden soll, überraschend gut festlegbar bzw. bestimmbar ist. Dies läßt sich dadurch erklären, daß aus den beiden genannten Anlaufkennwerten die Temperatur des Antriebs, die einen wesentlichen Einfluß auf das Brems- bzw. Abschaltverhalten des Antriebs ausübt, mittels dieser Anlaufkennwerte abschätzbar bzw. zumindest annäherungsweise bestimmbar ist. Dementsprechend ist in Abhängigkeit von der abgeschätzten Temperatur oder direkt in Abhängigkeit von den beiden genannten Anlaufkennwerten die für eine genaue Positionierung erforderliche Vorverlegung des Abschaltpunktes festlegbar.

Alternativ kann die Temperatur als wichtiger Parameter zur Festlegung des Abschaltpunkts auch mittels eines zusätzlichen Sensors direkt erfaßt werden.

Generell wird der Abschaltpunkt vorzugsweise in Abhängigkeit von mindestens einem Betriebsparameter während des eingeschalteten Antriebs bestimmt. Insbesondere wird hierbei eine entsprechende Tabelle bzw. ein entsprechendes Kennfeld zur Bestimmung eines Abschaltpunkts in Abhängigkeit von einem Betriebsparameter oder von mehreren aktuellen Betriebsparametern verwendet. Entsprechend können zuvor festgestellte Abweichungen als Korrekturtabelle bzw. Korrekturfeld gespeichert werden, so daß dann nach der Festlegung des aktuellen Abschaltpunkts mittels der Korrekturtabelle bzw. des Korrekturfeldes in Abhängigkeit von dem mindestens einen aktuellen Betriebsparameter ein Korrekturwert bestimmt wird, um den der Abschaltpunkt zu korrigieren ist.

Bei dem vorgenannten Vorgehen werden selbstverständlich soweit erforderlich Interpolationen eingesetzt. Alternativ oder zusätzlich können auch funktionale Zusammenhänge, Matrizen o. dgl. hierbei eingesetzt werden.

Eine grundlegende Idee der vorliegenden Erfindung liegt also darin eine Rückkopplung bei der Steuerung zu realisieren. Jedoch ist keine insbesondere in zeitlicher Hinsicht unerwünscht aufwendige Regelung zur Positionierung des Stellelements in einer Sollposition, sondern nur eine Nachregelung bzw. Adaption der Steuerparameter für zukünftigePositionierungen nach Feststellung einer Abweichung vorgesehen.

Weitere Einzelheiten, Merkmale, Ziele und Vorteile der vorliegenden Erfindung werden nachfolgend anhand der Zeichnung eines bevorzugten Ausführungsbeispiels näher erläutert. Es zeigt:
- Fig. 1: eine schematische Darstellung eines vorschlagsgemäßen Kraftfahrzeug-Türschlosses; und
- Fig. 2: eine schematische Darstellung einer Bestimmung eines Abschaltpunkts.

Fig. 1 zeigt in schematischer Darstellung ein vorschlagsgemäßes Kraftfahrzeug-Türschloß 1 mit einem gestrichelt angedeuteten Gehäuse 2. Das Kraftfahrzeug-Türschloß 1 weist einen elektromotorischen Antrieb 3 auf. Der Antrieb 3 umfaßt insbesondere einen nicht separat dargestellten Elektromotor und insbesondere ein sich anschließendes Getriebe, wie eine Schnecke 4. Der Antrieb 3 wirkt auf ein Schließ- bzw. Stellelement 5 des Kraftfahrzeug-Türschlosses 1 und dient einer Positionierung des Stellelements 5 in mindestens einer, in Fig. 1 nicht dargestellten Sollposition. Hier ist das Stellelement 5 beispielsweise als Schneckenrad ausgebildet und kämmt mit der Schnecke 4.

Das Schließ- bzw. Stellelement 5 stellt insbesondere ein Teil einer üblichen Schließmechanik des Kraftfahrzeug-Türschlosses 1 dar und wirkt beispielsweise auch - wie im Darstellungsbeispiel - auf eine Sperrklinke 6, die einer Sicherung einer zugeordneten Schloßfalle 7 des Kraftfahrzeugtürschlosses 1 o. dgl. dient. Es ist selbstverständlich, daß hier auch andere Arten von Schließmechaniken einsetzbar sind. Insbesondere kann das Schließ- bzw. Stellelement 5 auch andere oder weitere Funktionen und ggf. auch mehrere Stellfunktionen wahrnehmen, wobei es insbesondere im letzten Fall in mehreren Sollpositionen positionierbar ist.

Das Kraftfahrzeug-Türschloß 1 weist weiter einen Sensor 8 auf, der beim Darstellungsbeispiel dem Stellelement 5 zur Erfassung der aktuellen Position des Stellelements 5 zugeordnet ist. Der Sensor 8 kann jedoch auch dem Antrieb 3 zugeordnet oder ggf. in diesen integriert sein.

Der Sensor 8 ist beispielsweise als Inkrementalgeber zur Erfassung der Winkelstellung des Stellelements 5, des Elektromotors, der Schnecke 4 o. dgl. ausgebildet. Der Sensor 8 kann jedoch auch durch eine sonstige Einrichtung zur Erfassung bzw. ggf. auch indirekten Bestimmung der Stell- bzw. Drehposition, Geschwindigkeit und/oder Beschleunigung des Antriebs 3 und/oder des Stellelements 5 gebildet sein. Beispielsweise kann es sich also auch um einen Hallsensor oder mehrere Hallsensoren oder um einen optischen Sensor, einen mechanischen Sensor, wie mindestens einen Mikroschalter o. dgl. handeln.

Anstelle eines herkömmlichen Sensors 8 oder zusätzlich dazu kann auch eine Stromwellenzählung bzw. -erfassung und -auswertung (sogenanntes "Ripple Count") vorgesehen sein, um beispielsweise die Anzahl von Umdrehungen, die Drehgeschwindigkeit oder sonstige Betriebsparameter zu erfassen. Eine derartige Erfassung kann beispielsweise in die nicht dargestellte Anstriebssteuerung oder in die sonstige Steuerung integriert sein.

Das Kraftfahrzeug-Türschloß 1 weist des weiteren eine Steuerung bzw. Steuereinrichtung 9, die beispielsweise einen Mikrocontroller umfaßt oder dadurch gebildet ist, zur Steuerung des Antriebs 3, insbesondere zum Ein- und Ausschalten des Antriebs 3 auf. Die Steuereinrichtung 9 ist über einen angedeuteten Anschluß 10 an eine nicht dargestellte Kraftfahrzeugelektronik, beispielsweise eine Zentralverriegelung, und/oder einen nicht dargestellten Betätigungsschalter o. dgl. anschließbar.

Der Sensor 8 bzw. eine sonstige nicht dargestellte Sensoreinrichtung ist an die Steuereinrichtung 9 angeschlossen, so daß die Steuereinrichtung 9 die Stellung und gegebenen Falls die Geschwindigkeit des Stellelements 5 und/oder des Antriebs 3 erfassen oder zumindest indirekt bestimmen kann. Die Positionierung in einer gewünschten Sollposition wird nachfolgend anhand von Fig. 2 näher erläutert.

Das Stellelement 5 ist hier scheibenartig ausgebildet und trägt ein zapfenartiges Funktionselement 11, das insbesondere in axialer Richtung abragt und die Sperrklinke 6 je nach Drehlage des Stellelements 5 verschwenkt.

Zur Positionierung des Stellelements 5 bzw. des Funktionselements 11 in einer Sollposition 12, insbesondere einer gewünschten Winkellage, wird bei einer Bewegungs- bzw. Drehrichtung des Stellelement 5 gemäß Pfeil 13 bereits an einem Abschaltpunkt 14 der Antrieb 3 bzw. dessen Elektromotor abgeschaltet und - je nach Ausführung des Antriebs 3 bzw. des Elektromotors und je nach gewünschter Abbremsung - vorzugsweise kurzgeschlossen.

Der Abschaltpunkt 14 ist gegenüber der Sollposition 12 entweder örtlich um eine Bremsstrecke bzw. einen Bremswinkel 15 entgegen der Bewegung- bzw. Drehrichtung 13 oder zeitlich um eine Bremszeit vorverlegt.

Die tatsächlich von dem Antrieb 3 bzw. dem Stellelement 5 nach dem Abschalten des Antriebs 3, also ab dem Abschaltpunkt 14, benötigte Bremsstrecke bzw. Bremszeit hängt von dem Nachlauf des Antriebs 3 und des Stellelements 5 nach dem Abschalten des Antriebs 3 ab. Der Abschaltpunkt 14 kann also durch den örtlichen oder den zeitlichen Abstand von der Sollposition 12 - je nach Arbeitsweise der Steuereinrichtung 9 - bestimmt sein.

Es ist vorgesehen, daß die Steuereinrichtung 9 beim Anlaufen, also Einschalten des Antriebs 3 bzw. in der sich unmittelbar anschließenden (Anlauf-) Phase mindestens einen Anlaufkennwert, der den Betriebszustand des Antriebs 3 bzw. dessen Elektromotor zumindest indirekt charakterisiert, oder einen sonstigen Betriebsparameter erfaßt. Der vorzugsweise bei jedem Einschalten bzw. Anlaufen neu ermittelte Anlaufkennwert wird dann zur Festlegung bzw. Variierung des Abschaltpunktes 14 verwendet.

Vorzugsweise erfolgt die Erfassung bzw. Aktualisierung der Anlaufkennwerte bei jedem Anlaufen bzw. Einschalten des Antriebs 3. Jedoch ist dies nicht zwingend erforderlich. Vielmehr kann die Erfassung auch beispielsweise erst dann wiederholt werden, wenn eine vorgegebene Mindestzeit verstrichen ist.

Der Begriff "Anlaufkennwert" ist hier insbesondere weit in dem Sinne zu verstehen, daß mindestens ein Parameter umfaßt ist, der eine Charakterisierung des vom aktuellen Betriebszustand abhängigen Anlaufverhaltens des Antriebs 3 gestattet. Insbesondere können auch mehrere Anlaufkennwerte erfaßt werden. Entsprechendes gilt für sonstige Betriebsparameter, die alternativ oder zusätzlich zur Festlegung des Abschaltpunkts 14 erfaßt werden können.

Als Anlaufkennwert können insbesondere eine Bewegungsstrecke bzw. ein Bewegungswinkel, um den sich der Antrieb 3 bzw. das Stellelement 5 in einer vorzugsweise vorgebbaren Zeit ab dem Anlaufen bzw. Einschalten des Antriebs 3 bewegt bzw. gedreht hat, erfaßt werden. Alternativ kann als Anlaufkennwert auch die für eine bestimmte Bewegungsstrecke bzw. einen bestimmten Bewegungswinkel erforderliche Zeit erfaßt werden. Ein derartiger Anlaufkennwert gestattet zusammen mit der an der Antrieb 3 angelegten Spannung eine gute Bestimmung bzw. zumindest Abschätzung der Temperatur des Antriebs 3. Da die Temperatur einen wesentlichen Einfluß auf das Bremsverhalten bzw. den Nachlauf des Antriebs 3 und des Stellelements 5 ausübt, kann dementsprechend direkt aus dem genannten Anlaufkennwert und der Spannung und/oder unter Zwischenabschätzung der Temperatur des Antriebs 3 bzw. eines damit korrelierenden Wertes der Abschaltpunkt 14 entsprechend eingestellt bzw. korrigiert werden, so daß eine weitestgehend genaue Positionierung in der Sollage 11 im Stillstand erreichbar ist.

Alternativ oder zusätzlich zu dem vorgenannten Anlaufkennwert kann bzw. können beispielsweise auch die anfängliche, mittlere oder nach einer gewissen Anlaufzeit meßbare Geschwindigkeit, Beschleunigung und/oder dazu korrespondierende bzw. davon abgeleitete Werte des Antriebs 3 und/oder des Stellelements 5 als Anlaufkennwert erfaßt bzw. bestimmt werden. Insbesondere in Kombination mit der an den Antrieb 3 angelegten Spannung ergeben sich Parameter zur Bestimmung bzw. Abschätzung der Temperatur des Antriebs 3 und/oder des Nachlaufs bzw. Bremsverhaltens des Antriebs 3.

Jedoch kann die Temperatur, sofern sie als Betriebsparameter zur Festlegung bzw. Bestimmung des Abschaltpunktes 14 verwendet wird, auch mittels eines nicht dargestellten Sensors erfaßt werden.

Eine aktuelle Messung bzw. Erfassung der an den Antrieb 3 angelegten Spannung kann entfallen, wenn diese immer konstant ist, was jedoch gerade bei einem Kraftfahrzeug nicht immer der Fall ist.

Zusätzlich oder alternativ kann als Anlaufkennwert auch die Stromaufnahme des Antriebs 3 in der Anlaufphase erfaßt werden.

Nachfolgend wird die vorschlagsgemäße Lösung gemäß einer besonders bevorzugten Ausführungsvariante anhand des dargestellten Ausführungsbeispiels näher erläutert. Vorzugsweise bei jedem Einschalten bzw. Anlaufen des Antriebs 3 wird als erster Betriebsparameter ein Anlaufkennwert erfaßt, und zwar insbesondere die Drehzahl bzw. Geschwindigkeit des Antriebs 3, wenn der Antrieb 3 bzw. das Stellelement 5 eine erste, nicht dargestellte Position erreicht oder wenn eine vorbestimmte Zeit nach dem Einschalten verstrichen ist. Diese Erfassung kann beispielsweise mittels des vorzugsweise vorgesehenen Sensors 8 zur Positionserfassung erfolgen, wobei die Drehzahl bzw. Geschwindigkeit des Antriebs 3 beispielsweise aus dem Stromverlauf oder mittels eines weiteren, nicht dargestellten Sensors, Inkrementalgebers o. dgl. bestimmbar ist. Hierbei kann insbesondere auf eine üblicherweise ohnehin in der Steuereinrichtung 9 vorhandene, nicht dargestellte Takt- bzw. Zeitbasis o. dgl. zurückgegriffen werden.

Weiter wird als zweiter Betriebsparameter die aktuelle Temperatur erfaßt bzw. bestimmt. Dies kann mittels eines weiteren, nicht dargestellten Sensors oder durch Bestimmung bzw. Abschätzung aus mindestens einem Anlaufkennwert des Antriebs 3 bzw. des Stellelementes 5 erfolgen. Beispielsweise kann eine Bestimmung bzw. Abschätzung der aktuellen Temperatur des Antriebs 3 aus zwei Anlaufkennwerten - beispielsweise wie lange der Antrieb 3 bzw. das Stellelement 5 braucht, um sich um einen vorbestimmten Drehwinkel zu bewegen, oder um welchen Drehwinkel sich der Antrieb 3 bzw. das Stellelement 5 innerhalb einer vorbestimmten Zeit bewegt, und der am Antrieb 3 anliegenden Spannung - mittels einer Funktion und/oder einer Tabelle, die in der Steuereinheit 9 abgelegt bzw. gespeichert ist, erfolgen.

Anschließend wird aus den beiden vorgenannten Betriebsparametern auf den zu erwartenden Nachlauf bzw. Bremswinkel 15 geschlossen. Dementsprechend wird ein zunächst temporärer Abschaltpunkt 14 von der Steuereinrichtung 9 festgelegt. Dies kann beispielsweise dadurch erfolgen, daß ein als Grundeinstellung vorgegebener Abschaltpunkt 14 und/oder ein als Grundeinstellung vorgegebener Bremswinkel 15 in Abhängigkeit von den bestimmten bzw. erfaßten Betriebsparametern korrigiert bzw. geändert wird.

Selbstverständlich kann auch unmittelbar aus den beiden genannten Betriebsparametern eine Bestimmung bzw. Festlegung des temporären Bremswinkels 15 und/oder Abschaltspunkts 14, insbesondere wiederum mit Hilfe einer Funktion und/oder einer in der Steuereinrichtung 9 abgelegten Tabelle bzw. eines in der Steuereinrichtung 9 abgelegten Kennfeldes erfolgen.

Es ist selbstverständlich, daß, soweit erforderlich, Zwischenwerte interpoliert werden können.

Nach Bestimmung des temporären Bremswinkels 15 bzw. Abschaltpunkts 14 erfolgt eine Korrektur, um dann den endgültigen Bremswinkel 15 bzw. Abschaltpunkt 14 zu erhalten, zu dem der Antrieb 3 während des aktuellen Positioniervorgangs tatsächlich abgeschaltet wird. Insbesondere ist hierbei vorgesehen, daß eine entsprechend angepaßte Korrekturtabelle bzw. ein entsprechend angepaßtes Korrekturfeld verwendet wird, die bzw. das in der Steuereinrichtung 9 abgelegt bzw. gespeichert ist und in Abhängigkeit von dem mindestens einen Betriebsparameter, insbesondere von den beiden vorgenannten Betriebsparametern, einen Korrekturwert liefert, der unter Berücksichtigung entsprechender Vorzeichen zum temporären Bremswinkel 15 bzw. Abschaltpunkt 14 addiert bzw. subtrahiert wird, um den endgültigen Bremswinkel 15 bzw. Abschaltpunkt 14 zu erhalten. Selbstverständlich können auch hier Zwischenwerte interpoliert werden, soweit erforderlich. Auch können hierbei funktionale Zusammenhänge, Matrizen o. dgl. eingesetzt werden.

Jedoch können die Korrekturwerte auch in sonstiger Weise von der Steuereinrichtung 9 bereitgestellt werden. Die Vorgabe der Korrekturwerte wird nachher noch erläutert.

Nach Festlegung des endgültigen Bremswinkels 15 bzw. Abschaltpunkts 14 wird der Antrieb 3 bei Erreichen des Abschaltspunkts 14 abgeschaltet. Aufgrund des Nachlaufs bewegt sich dann das Stellelement 5 weiter, bis der Antrieb 3 und das Stellelement 5 zum Stillstand kommen und das Stellelement 5 eine möglichst der Sollposition 12 entsprechende, tatsächliche Position (nicht dargestellt) einnimmt.

Vorschlagsgemäß ist vorgesehen, daß die tatsächliche Position des Stellelements 5 bzw. des Funktionselements 11 mittels des Sensors 8 oder einer sonstigen Sensoreinrichtung erfaßt wird. Anschließend bestimmt die Steuereinrichtung 9 die Abweichung der tatsächlichen Position von der Sollposition 12, es wird also die Differenz gebildet. Diese Abweichung bzw. Differenz wird als Korrekturwert in der Steuereinrichtung 9 abgelegt bzw. abgespeichert. Durch Berücksichtigung bzw. Zuordnung mindestens eines Betriebsparameters; vorzugsweise aller Betriebsparameter, der bzw. die zur Bestimmung des temporären Bremswinkels 15 oder Abschaltpunkts 14 verwendet wurde bzw. wurden, kann dementsprechend die vorgenannte Korrekturtabelle bzw. das vorgenannte Korrekturfeld gebildet werden. Insbesondere werden dementsprechend bei Abweichungen von Null verschiedene Korrekturwerte in der Korrekturtabelle bzw. dem Korrekturfeld gespeichert. Diese Korrekturwerte kommen dann bei späteren Positionierungen in Abhängigkeit von den Betriebsparametern zur Anwendung.

Dementsprechend ergibt sich auf einfache Weise eine adaptive Korrektur, die zu einer Erhöhung der Positioniergenauigkeit führt.

Selbstverständlich kann die Korrektur auch durch eine andere Verarbeitung, Darstellung oder Speicherung der Korrekturwerte bzw. durch einen anderen Steuerrungsablauf erfolgen. Insbesondere kann beispielsweise ein Schwellwert vorgegeben werden, so daß nur den Schwellwert betragsmäßig überschreitende Abweichungen der tatsächlichen Position von der Sollposition 12 zu einer Veränderung der korrespondierenden Korrekturwerte führen.

Der besondere Vorteil der vorliegenden Lösung liegt darin, daß bei sehr geringem Aufwand eine wesentlich genauere Positionierung, insbesondere bei schnellem Anhalten und insbesondere ohne Regelung, erreichbar ist.

Beim Darstellungsbeispiel führt das Stellelement 5 eine Drehbewegung aus. Selbstverständlich kann die vorschlagsgemäße Lösung auch dann Anwendung finden, wenn das Stellelement 5 eine andere, beispielsweise lineare oder überlagerte Bewegung ausführt.

Es werden ein Kraftfahrzeug-Türschloß und ein Verfahren zum Steuern desselben vorgeschlagen, wobei ein elektromotorischer Antrieb zum Erreichen einer Sollposition in Abhängigkeit von mindestens einem Betriebsparameter, insbesondere von einem beim Anlaufen des Antriebs erfaßten Anlaufkennwert, an einem Abschaltpunkt zeitlich und/oder örtlich vor der Sollposition abgeschaltet und insbesondere kurzgeschlossen wird. Um eine hohe Positioniergenauigkeit zu erreichen ist vorgesehen, daß Abweichungen von Sollpositionen zur Korrektur des Abschaltpunkts für spätere Positionierungen erfaßt werden.

## Patentansprüche

1. Kraftfahrzeug-Tüfschloß (1) mit einem elektromotorischen Antrieb (3) für ein zugeordnetes Stellelement (5), wie eine Antriebswalze, Sperrklinke (6) oder Schloßfalle (7), mit einem dem Antrieb (3) zugeordneten Sensor (8) zur Erfassung der Position, insbesondere der Winkelposition, und gegebenen Falls der Geschwindigkeit, insbesondere der Winkelgeschwindigkeit, des Antriebs (3) und/oder des Stellelements (5), und mit einer den Antrieb (3) in Abhängigkeit von Signalen des Sensors (8) steuernden Steuereinrichtung (9), wobei zum Erreichen einer Sollposition (12) der Antrieb (3) an einem zeitlich und/oder örtlich vor der Sollposition (12) liegenden Abschaltpunkt (14) von der Steuereinrichtung (9) abschaltbar und vorzugsweise kurzschließbar ist,
**dadurch gekennzeichnet,**
**daß** das Kraftfahrzeug-Türschloß (1) derart ausgebildet ist, daß im abgeschalteten Zustand die tatsächliche Position des Antriebs (3) und/oder des Stellelements (5) und deren Abweichung von der Sollposition (12) bestimmt, werden,
**daß** die Abweichung der tatsächlichen Position von der Sollposition (12) als Korrekturwert in der Steuereinrichtung (9) abgespeichert wird und
**daß** so gespeicherte Korrekturwerte für die Korrektur des Abschaltpunktes (14) bei nachfolgenden Positionierungen angewendet werden.

2. Kraftfahrzeug-Türschloß nach Anspruch 1, **dadurch gekennzeichnet, daß** das Kraftfahrzeug-Türschloß (1) derart ausgebildet ist, daß mindestens ein Betriebsparameter, insbesondere ein Anlaufkennwert des Antriebs (3) und/oder des Stellelements (5), vorzugsweise Spannung und/oder Drehzahl eines Elektromotors des Antriebs (3), erfaßbar bzw. bestimmbar und zur Festlegung des Abschaltpunkts (14) verwendbar ist bzw. sind.

3. Kraftfahrzeug-Türschloß nach Anspruch 2, **dadurch gekennzeichnet, daß** die Bewegungsstrecke bzw. der Bewegungswinkel und/oder eine dafür benötigte Zeit, die Geschwindigkeit und/oder die Beschleunigung des Antriebs (3) und/oder des Stellelements (5), insbesondere nach einer vorbestimmten Zeit nach dem Anlaufen des Antriebs (3), und/oder die Stromaufnahme des Antriebs (3), die an den Antrieb (3) angelegte Spannung und/oder dazu korrespondierende bzw. davon abgeleitete Werte als Anlaufkennwert(e) bestimmbar ist bzw. sind.

4. Kraftfahrzeug-Türschloß nach Anspruch 2 oder 3, **dadurch gekennzeichnet, daß** der Abschaltpunkt (14) in Abhängigkeit von einer gemessenen oder aus mindestens einem Anlaufkennwert bestimmtem bzw. abgeschätzten Temperatur festlegbar ist.

5. Kraftfahrzeug-Türschloß nach einem der voranstehenden Ansprüche, **dadurch gekennzeichnet, daß** der Abschaltpunkt (14) mittels einer Bremsstrecke oder Bremszeit in Abhängigkeit von der Sollposition (12) festlegbar ist, insbesondere wobei die Bremsstrecke bzw. Bremszeit in Abhängigkeit von mindestens einem Anlaufkennwert und/oder einer daraus bestimmten bzw. abgeschätzten oder gemessenen Temperatur des Antriebs (3) bestimmbar ist.

6. Verfahren zum Steuern eines Kraftfahrzeug-Türschlosses mit einem elektromotorischen Antrieb für ein zugeordnetes Stellelement, wobei zum Erreichen einer Sollposition der Antrieb an einem zeitlich und/oder örtlich vor der Sollposition liegenden Abschaltpunkt abgeschaltet und insbesondere kurzgeschlossen wird,
**dadurch gekennzeichnet,**
**daß** die tatsächliche Position des Antriebs und/oder des Stellelements im abgeschalteten Zustand erfaßt oder bestimmt wird,
**daß** im abgeschalteten Zustand die Abweichung der tatsächlichen Position von der Sollposition bestimmt wird,
**daß** die Abweichung oder ein dazu korrespondierender Wert als Korrekturwert gespeichert wird und
**daß** in Abhängigkeit von der als Korrekturwert gespeicherten Abweichung der Abschaltpunkt späterer Positionierungen korrigiert wird.

7. Verfahren nach Anspruch 6, **dadurch gekennzeichnet, daß** mindestens ein Betriebsparameter, insbesondere ein Anlaufkennwert und/oder die Temperatur des Antriebs und/oder des Stellelements, erfaßt bzw. bestimmt und in Abhängigkeit davon und von der Sollposition der Abschaltpunkt festgelegt wird.

8. Verfahren nach den Ansprüchen 6 und 7, **dadurch gekennzeichnet, daß** Korrekturwerte in Abhängigkeit von Betriebsparametern, insbesondere von Anlaufkennwerten und/oder Temperaturen, gespeichert und dementsprechend zur späteren Korrektur des Abschaltpunkts verwendet werden.

9. Verfahren nach Anspruch 7 oder 8, **dadurch gekennzeichnet, daß** die Bewegungsstrecke bzw. der Bewegungswinkel und/oder eine dafür benötigte Zeit, die Geschwindigkeit und/oder die Beschleunigung des Antriebs und/oder des Stellelements, insbesondere nach einer vorbestimmten Zeit nach dem Anlaufen des Antriebs, und/oder die Stromaufnahme des Antriebs, die an den Antrieb angelegte Spannung und/oder dazu korrespondierende bzw. davon abgeleitete Werte als Anlaufkennwert(e) bestimmt wird bzw. werden.

## Claims

1. Vehicle lock (1) with an electric motor drive (3) for an associated actuating element (5), such as a drive roller, detent pawl (6) or lock latch (7), with a sensor (8) associated with the drive (3) for detecting the position, in particular the angular position, and optionally the velocity, in particular the angular velocity of the drive (3) and/or of the actuating element (5) and with a control device (9) controlling the drive (3) according to signals of the sensor (8), for reaching a set position (12) the drive (3) being able to be shut off and preferably short-circuited by the control device (9) at a shut-off point (14) preceding the set position (12) in time and/or position, **characterized in that** the vehicle lock (1) is configured such that, in the shut-off state, the actual position of the drive (3) and/or of the actuating element (5) and their deviation from the set position (12) are determined, **in that** the deviation of the actual position from the set position (12) is stored as a correction value in the control device (9) and **in that** correction values stored in this manner are used for the correction of the shut-off point (14) during subsequent positioning.

2. Vehicle lock according to Claim 1, **characterized in that** the vehicle lock (1) is configured such that at least one operating parameter, in particular a start-up characteristic of the drive (3) and/or of the actuating element (5), preferably the voltage and/or speed of an electric motor of the drive (3), is and/or are able to be detected and/or determined and able to be used for establishing the shut-off point (14).

3. Vehicle lock according to Claim 2, **characterized in that** the distance of movement and/or the angular movement and/or a period of time required therefor, the velocity and/or the acceleration of the drive (3) and/or of the actuating element (5), in particular after a predetermined time after the start-up of the drive (3), and/or the power consumption of the drive (3), the voltage applied to the drive (3) and/or values corresponding thereto and/or derived therefrom is and/or are able to be determined as a start-up characteristic or start-up characteristics.

4. Vehicle lock according to Claim 2 or 3, **characterized in that** the shut-off point (14) may be established according to a measured temperature or a temperature determined and/or estimated from at least one start-up characteristic.

5. Vehicle lock according to one of the preceding claims, **characterized in that** the shut-off point (14) may be established by means of a braking distance or braking time according to the set position (12), the braking distance and/or braking time being able to be determined, in particular, according to at least one start-up characteristic and/or a temperature of the drive (3) determined and/or estimated or measured therefrom.

6. Method for controlling a vehicle lock with an electric motor drive for an associated actuating element, for reaching a set position the drive being shut off and, in particular, short-circuited at a shut-off point preceding the set position in time and/or position, **characterized in that**, in the shut-off state, the actual position of the drive and/or of the actuating element is detected or determined, **in that**, in the shut-off state, the deviation of the actual position from the set position is determined, **in that** the deviation or a value corresponding thereto is stored as a correction value and **in that**, according to the deviation of the shut-off point stored as a correction value, subsequent positioning is corrected.

7. Method according to Claim 6, **characterized in that** at least one operating parameter, in particular a start-up characteristic and/or the temperature of the drive and/or of the actuating element is detected and/or determined and established according thereto and to the set position of the shut-off point.

8. Method according to Claims 6 and 7, **characterized in that** correction values are stored according to operating parameters, in particular start-up characteristics and/or temperatures, and accordingly used for the subsequent correction of the shut-off point.

9. Method according to Claim 7 or 8, **characterized in that** the distance of movement and/or the angular movement and/or a period of time required therefor, the velocity and/or the acceleration of the drive and/or the actuating element, in particular after a predetermined time after the start-up of the drive, and/or the power consumption of the drive, the voltage applied to the drive and/or values corresponding thereto and/or derived therefrom is and/or are determined as a start-up characteristic or start-up characteristics.

## Revendications

1. Serrure de portière pour véhicule automobile (1) comprenant un mécanisme d'entraînement (3) électromotorisé pour un élément de réglage (5) associé tel qu'un cylindre d'entraînement, un cliquet d'arrêt (6) ou un loquet de serrure (7), comprenant un capteur (8) associé au mécanisme d'entraînement (3) pour détecter la position, notamment la position angulaire et éventuellement la vitesse, notamment la vitesse angulaire du mécanisme d'entraînement (3) et/ou de l'élément de réglage (5), et comprenant un dispositif de commande (9) qui commande le mécanisme d'entraînement (3) en fonction des signaux du capteur (8), le mécanisme d'entraînement (3), pour atteindre une position de consigne (12), pouvant être déconnecté et de préférence court-circuité par le dispositif de commande (9) à un point de désactivation (14) qui précède dans le temps et/ou dans l'espace la position de consigne (12), **caractérisée en ce que** la serrure de portière pour véhicule automobile (1) est configurée de telle sorte que la position réelle du mécanisme d'entraînement (3) et/ou de l'élément de réglage (5) ainsi que son écart par rapport à la position de consigne (12) sont déterminés en situation déconnectée, que l'écart entre la position réelle et la position de consigne (12) est enregistré dans le dispositif de commande (9) sous la forme d'une valeur de correction et que les valeurs de correction ainsi enregistrées sont utilisées pour la correction du point de désactivation (14) lors des positionnements suivants.

2. Serrure de portière pour véhicule automobile selon la revendication 1, **caractérisée en ce que** la serrure de portière pour véhicule automobile (1) est configurée de telle sorte qu'il est possible de détecter ou de déterminer au moins un paramètre de fonctionnement, notamment une valeur caractéristique de démarrage du mécanisme d'entraînement (3) et/ou de l'élément de réglage (5), de préférence la tension et/ou la vitesse de rotation du moteur électrique du mécanisme d'entraînement (3), utilisable(s) pour déterminer le point de désactivation (14).

3. Serrure de portière pour véhicule automobile selon la revendication 2, **caractérisée en ce que** le trajet de déplacement ou l'angle de déplacement et/ou un temps nécessaire à cet effet, la vitesse et/ou l'accélération du mécanisme d'entraînement (3) et/ou de l'élément de réglage (5), notamment après une durée prédéfinie après le démarrage du mécanisme d'entraînement (3), et/ou le courant consommé par le mécanisme d'entraînement (3), la tension appliquée au mécanisme d'entraînement (3) et/ou des valeurs correspondant à ceci ou qui en sont dérivées peut (peuvent) être déterminé(s) en tant que valeur(s) caractéristique(s) de démarrage.

4. Serrure de portière pour véhicule automobile selon la revendication 2 ou 3, **caractérisée en ce que** le point de désactivation (14) peut être fixé en fonction d'une température mesurée ou alors déterminée ou évaluée à partir d'au moins une valeur caractéristique de démarrage.

5. Serrure de portière pour véhicule automobile selon l'une des revendications précédentes, **caractérisée en ce que** le point de désactivation (14) peut être fixé au moyen d'un trajet de freinage ou d'un temps de freinage en fonction de la position de consigne (12), le trajet de freinage ou le temps de freinage pouvant notamment être déterminé en fonction d'au moins une valeur caractéristique de démarrage et/ou d'une température du mécanisme d'entraînement (3) déterminée ou évaluée à partir de celle-ci ou alors mesurée.

6. Procédé pour commander une serrure de portière pour véhicule automobile comprenant un mécanisme d'entraînement électromotorisé pour un élément de réglage associé, le mécanisme d'entraînement, pour atteindre une position de consigne, étant déconnecté et notamment court-circuité à un point de désactivation qui précède dans le temps et/ou dans l'espace la position de consigne , **caractérisé en ce que** la position réelle du mécanisme d'entraînement et/ou de l'élément de réglage est détectée ou déterminée en situation déconnectée, que l'écart entre la position réelle et la position de consigne est déterminé en situation déconnectée, que l'écart ou une valeur correspondant à celui-ci est enregistré sous la forme d'une valeur de correction et que les positionnements suivants sont corrigés en fonction de l'écart du point de désactivation enregistré sous la forme d'une valeur de correction.

7. Procédé selon la revendication 6, **caractérisé en ce qu'**au moins paramètre de fonctionnement, notamment une valeur caractéristique de démarrage et/ou la température du mécanisme d'entraînement et/ou de l'élément de réglage est détecté ou déterminé et le point de désactivation est fixé en fonction de celui-ci et de la position de consigne.

8. Procédé selon les revendications 6 et 7, **caractérisé en ce que** des valeurs de correction sont enregistrées en fonction des paramètres de fonctionnement, notamment des valeurs caractéristiques de démarrage et/ou des températures et sont utilisées en conséquence pour la future correction du point de désactivation.

9. Procédé selon la revendication 7 ou 8, **caractérisé en ce que** le trajet de déplacement ou l'angle de déplacement et/ou un temps nécessaire à cet effet, la vitesse et/ou l'accélération du mécanisme d'entraînement et/ou de l'élément de réglage, notamment après une durée prédéfinie après le démarrage du mécanisme d'entraînement, et/ou le courant consommé par le mécanisme d'entraînement, la tension appliquée au mécanisme d'entraînement et/ou des valeurs correspondant à ceci ou qui en sont dérivées est (sont) déterminé(s) en tant que valeur(s) caractéristique(s) de démarrage.
